# EUROPÄISCHE PATENTANMELDUNG

(11) **EP 1 342 880 A1**
(43) Veröffentlichungstag der Anmeldung: **10.09.2003**
(21) Anmeldenummer: 02405176.5
(22) Anmeldetag: 08.03.2002
(51) Int. Cl.: E06B 9/36

(54) **Streifenvorhang**

(71) Anmelder: SILENT GLISS INTERNATIONAL AG, CH-3073 Gumligen/Bern (CH)
(72) Erfinder: Dürig, Heinz, 3072 Ostermundigen (CH); Grützner, Hans, 3122 Kehrsatz (CH)
(74) Vertreter: Groner, Manfred

(57) **Zusammenfassung**

Der Streifenvorhang weist in einer Vorhangschiene (1) geführt und durch Abstandbegrenzungsorgane miteinander verbundene Gleiter (2)auf, welch die frei hängenden Vorhangstreifen (3) an vertikalen, über je eine Antriebsvorrichtung (5) anschlagbegrenzt verdrehbaren Schwenkteilen (4) tragen. Jede Antriebsvorrichtung (5) weist ein Ritzel (6) auf, das über eine Rutschkupplung (7) mit dem jeweiligen Schwenkteil (4) verbunden ist und das mit einer in der Vorhangschiene (1) verschiebbar geführten Kugelkette (8) kämmt. Die Kugelkette (8) ist in zwei zueinander parallelen Führungskanälen (9, 10) geführt ist, die im Querschnitt gesehen einseitig offen sind. Die beiden Führungskanäle (9, 10) erstrecken sich bei montierter Vorhangschiene (1) in derselben Horizontalebene.

## Beschreibung

Die Erfindung betrifft einen Streifenvorhang mit in einer Vorhangschiene geführten und durch Abstandbegrenzungsorgane miteinander verbundenen Gleiter, welche die frei hängenden Vorhangstreifen an vertikalen, über je eine Antriebsvorrichtung anschlagbegrenzt verdrehbaren Schwenkachsen tragen, wobei jede Antriebsvorrichtung ein Ritzel aufweist, das über eine Rutschkupplung mit einem Schwenkteil verbunden ist und mit einer in der Vorhangschiene verschiebbar geführten Kugelkette kämmt, die in zwei zueinander parallelen Führungskanälen geführt ist, die im Querschnitt gesehen einseitig offen sind.

Ein Streifenvorhang der genannten Art ist aus der EP 0 081 465 B1 des Anmelders bekannt geworden. Dieser weist einen sogenannten Monoantrieb auf, mit dem die Vorhangstreifen, auch Lamellen genannt, sowohl um ihre vertikale Achse gedreht als auch längs der Vorhangschiene verschoben werden können. Ein Monoantrieb vereinfacht die Bedienung, sowohl bei einem Handbetrieb als auch bei einem motorischen Betrieb. Der zweite Streifenvorhang wurde als einteiliger Vorhang als auch zwei- und mehrteiliger Vorhang realisiert. Bei einem zweiteiligen Vorhang kämmen die Zahnräder auf der einen Seite mit einem oberen Kettenabschnitt und auf der anderen Seite mit einem unteren Kettenabschnitt. Dadurch wird erreicht, dass sich die beiden Gruppen von Gleiter bei einer Betätigung gegenläufig bewegen. Damit die Gleiter der einen Gruppe mit dem oberen Kettenabschnitt und die Gleiter der anderen Gruppe mit dem unteren Kettenabschnitt kämmen, müssen die Gleiter der beiden Gruppen unterschiedlich in der Vorhangschiene geführt sein. Dazu weisen die Gleiter jeweils zwei Führungsrillen auf, die vertikal übereinander angeordnet sind. Entsprechend müssen die Gleiter der beiden Gruppen bei der Montage unterschiedlich in die Vorhangschiene eingesetzt werden. Damit zwei- oder mehrteilige Vorhänge möglich sind, müssen somit die Gleiter entsprechende Führungsmittel aufweisen und bei der Montage müssen diese entsprechend richtig in die Vorhangschiene eingesetzt werden. Die erforderlichen Führungsmittel an den Gleiter bedingen eine entsprechend hohe Bauhöhe der Gleiter und auch der Vorhangschiene. Bei der Montage von mehrteiligen Vorhängen kann es mit falschem Einführen der Gleiter zu fehlerhaften Produkten kommen, die hohe Kosten erzeugen können.

Der Erfindung liegt die Aufgabe zugrunde, einen Streifenvorhang der genannten Art zu schaffen, der die erwähnten Nachteile vermeidet und bei einfacherem Aufbau einfacher zu montieren ist. Die Aufgabe ist gemäss Anspruch 1 dadurch gelöst, dass sich die beiden Führungskanäle bei montierter Vorhangschiene in derselben Horizontalebene erstrecken. Beim erfindungsgemässen Streifenvorhang liegen die beiden Führungskanäle für die Kugelkette somit nicht in eine Vertikalebene, sondern in einer Horizontalebene. Durch diese an sich einfache Umstellung werden zahlreiche Vorteile erreicht. Die Vorhangschiene kann bezüglich einer vertikalen Spiegelebene im wesentlichen symmetrisch ausgebildet werden. Dies ergibt ein einfacheres und zudem einfacher zu biegendes Profil. Ein wesentlicher Vorteil wird auch darin gesehen, dass die Bauhöhen der Vorhangschiene und der Gleiter verkleinert werden kann. Die Gleiter benötigen lediglich eine Führungsrille, was die Fehlerquelle bei der Montage der Gleiter wesentlich verkleinert. Es hat sich auch gezeigt, dass beim erfindungsgemässen Streifenvorhang der Lichtspalt zwischen der Unterkante der Vorhangschiene und der Oberkante der Vorhangstreifen verkleinert werden kann. Dies ergibt sich durch die einfacheren Führungsmittel beim Gleiter. Die Schliesswirkung des Streifenvorhangs gegen einfallendes Licht kann somit wesentlich verbessert werden.

Weitere vorteilhafte Merkmale ergeben sich aus den abhängigen Patentansprüchen, der nachfolgenden Beschreibung sowie der Zeichnung. Vorteilhaft ist zudem, dass sämtliche Gleiter gleich ausgebildet sein können, was die Montage und die Lagerhaltung vereinfacht.

Ein Ausführungsbeispiel der Erfindung wird nachfolgend anhand der Zeichnung näher erläutert. Es zeigen:
- Figur 1: schematisch ein vertikaler Schnitt durch einen erfindungsgemässen Streifenvorhang,
- Figur 2: eine Ansicht einer erfindungsgemässen Vorhangschiene,
- Figur 3 und 4: schematisch räumliche Ansichten des erfindungsgemässen Streifenvorhangs und
- Figur 5: schematisch eine Teilansicht des erfindungsgemässen Streifenvorhangs.

Der Streifenvorhang weist eine Vorhangschiene 1 mit dem in Figur 2 gezeigten Profil auf. Die Vorhangschiene 1 besteht vorzugsweise aus Aluminium und wird beispielsweise mit Hilfe von Klammern 19, von denen eine in Figur 2 mit gestrichelten Linien angedeutet ist, an einer hier nicht gezeigten Decke oder Gebäudewand so befestigt, dass sie sich horizontal erstreckt. In einer von der Vorhangschiene 1 gebildeten Kammer 20 sind mehrere Gleiter 2 gelagert, die in einem Führungsschlitz 15 gleitverschieblich geführt sind und die vorzugsweise aus Kunststoff hergestellt sind. Die Gleiter 2 sind mit hier nicht gezeigten Begrenzungsorganen in bekannter Weise miteinander verbunden. Es wird hierzu auf die EP 0 081 465 B1 verwiesen.

Jeder Gleiter 2 besitzt ein Gehäuse 12 aus Kunststoff, in dem ein sich vertikal erstreckender Schwenkteil 4 gelagert ist. Am unteren Ende des Schwenkteils 11 ist ein nach unten aus dem Führungsschlitz 15 herausragender Befestigungshaken 13 angeformt, an dem ein frei nach unten fallender Vorhangstreifen 3 lösbar befestigt ist. Der Vorhangstreifen 3 kann in an sich bekannter Weise um seine vertikale Achse A verschwenkt, als auch in Längsrichtung der Vorhangschiene 1 verschoben werden. Zum Verschwenken des Vorhangstreifens 3 wird jeweils der Schwenkteil 4 mittels einer Antriebsvorrichtung 5 um die genannte vertikale Achse A verschwenkt.

Die Antriebsvorrichtung 5 weist eine hier nicht gezeigte Schnekke auf, die auf einer frei drehbaren und sich horizontal erstreckenden Welle 21 sitzt. Zwischen einem Ritzel 5 und der Schnecke befindet sich eine Feder 7, die eine Rutschkupplung bildet. Bei Erreichen der Streifenendposition und bei Überschreiten eines bestimmten Drehmomentes kann die Schnecke frei durchdrehen.

Eine endlose und flexible Kugelkette 8 ist in zwei in einer Horizontalebene angeordneten Führungskanälen 9 und 10 verschieblich geführt. An einem der beiden Enden 22 und 23 der Vorhangschiene 1 ist die Kugelkette 8 nach aussen geführt und kann an einem frei aus der Vorhangschiene 1 herausragenden Ende von Hand oder motorisch betätigt werden, wie die Figuren 3 und 4 zeigen.

Die Umlenkung der Kugelkette 8 an den Enden 22 bzw. 23 erfolgt mit aufgesteckten Endstücken 24 und 25, die vorzugsweise gleich ausgebildet sind und jeweils unterseitig eine Öffnung 26 aufweisen, aus welcher die Kette 8 zu ihrer Betätigung nach unten herausgeführt werden kann, wie die Fig. 5 zeigt. In der Fig. 3 ist die Kugelkette 8 am Ende 22 aus dem Endstück 24 herausgeführt. Ist ein Wechsel der Betätigung vorgesehen, so kann die Kugelkette 8 in einfache Weise unten aus dem Endstück 25 herausgezogen werden, bis das andere Ende der Kugelkette 8 in das Endstück 24 eingezogen ist, wie dies in Fig. 4 durch die Pfeile 27 und 28 angedeutet ist. Ein Wechsel der Betätigungsseite ist somit einfach und schnell möglich. In Figur 3 bildet das Endstück 25 die Umlenkung und das Endstück 24 die Zuglenkung der Kugelkette 8. Da das herausgeführte Ende 8a der Kugelkette 8 in einer senkrecht zur Längsrichtung der Vorhangschiene 1 verlaufenden Ebene liegt, kann der in Figur 5 gezeigte Lichtspalt L₁ besonders schmal gehalten werden.

Die Kugelkette 8 ist mit den Ritzeln 6 der Gleiter 2 in Eingriff, wie die Figur 1 erkennen lässt. Bei einer Betätigung der Kugelkette 8 werden die Wellen 21 gemeinsam im einen oder anderen Drehsinn jeweils um eine Achse B gedreht oder die Gleiter 2 werden in Längsrichtung der Vorhangschiene 1 verschoben. Bei der Anordnung gemäss Figur 1 sind die Ritzel 6 der Gleiter 2 im Bereich des Kanals 9 mit der Kugelkette 8 in Eingriff. Wie ersichtlich, ist der Kanal 9 nach unten offen und die Ritzel 6 ragen jeweils mit ihrem Umfang in den Kanal 9 hinein und kämmen mit der Kugelkette 8. Bei einem einteiligen Vorhang sind sämtliche Gleiter 2 wie in Figur 1 gleich ausgerichtet. Möglich ist auch eine Anordnung, bei welcher die Gleiter 2 jeweils im Bereich des Führungskanals 10 mit der Kugelkette 8 in Eingriff sind. Bei einem zweiteiligen Vorhang gibt es zwei Gruppen von Gleiter 2. Bei der einen Gruppe sind die Gleiter 2 im Bereich des Führungskanals 9 mit der Kugelkette 8 in Eingriff. Bei der anderen Gruppe sind die Gleiter 2 im Bereich des Führungskanals 10 mit der Kugelkette 8 in Eingriff. Bei einer Betätigung der Kugelkette 8 werden dann die Gleiter dieser Gruppen gegenläufig zueinander bewegt.

Jeder Gleiter 2 weist ein Gehäuse 12 auf, in welchem der Schwenkteil 4 um die Achse A drehbar gelagert sind. Der Schwenkteil 4 ist über ein eingeteiltes Schneckenrad 11 mit der oben genannten Schnecke in Eingriff. Das Gehäuse 12 ist im Führungsschlitz 15 der Vorhangschiene 1 gelagert, und weist hierzu in einem unteren Bereich jeweils zwei Führungsrippen 14 auf, die eine Führungsrille 22 bilden, die einen Rand 16 (Fig.2)der Vorhangschiene 1 aufnehmen. Wie ersichtlich, ist der Führungsschlitz 15 im wesentlichen symmetrisch zu einer vertikalen Ebene durch die Achsen A angeordnet. Dies gilt ebenfalls für die beiden Führungskanäle 9 und 10 sowie für eine obere Wandung 18, als auch für Rippen 17 (Fig. 2), welche in die Kammer 20 ragen und an denen die Wellen 21 gemäss Figur 1 abgestützt sind. Wie ersichtlich, ist die Höhe H der Vorhangschiene 1 wesentlich kleiner als deren Breite C. Vorzugsweise beträgt das Verhältnis von C zu H etwa eins zu zwei. Kürzer als bisher ist der nach unten aus dem Führungsschlitz 15 herausragende Befestigungsteil 13, wodurch der in Figur 1 gezeigte Abstand L zwischen der Unterseite der Vorhangschiene 1 und der oberen Kante der Vorhangstreifen 3 verkürzt werden kann. Dieser Abstand L bestimmt die Breite des oben erwähnten Lichtspaltes, der möglichst schmal sein sollte.

Die Vorhangschiene 1 ist beim gezeigten Ausführungsbeispiel gerade. Das einfache, vergleichsweise symmetrische Profil ermöglicht jedoch auch die Herstellung einer gebogenen Ausführung.

## Patentansprüche

1. Streifenvorhang mit in einer Vorhangschiene (1) geführten und durch Abstandbegrenzungsorgane miteinander verbundenen Gleiter (2), welche die frei hängenden Vorhangstreifen (3) an vertikalen, über je eine Antriebsvorrichtung (5) anschlagbegrenzt verdrehbaren Schwenkteilen (4) tragen, wobei jede Antriebsvorrichtung (5) ein Ritzel (6) aufweist, das über eine Rutschkupplung (7) mit einem Schwenkteil (4) verbunden ist und mit einer in der Vorhangschiene (1) verschiebbar geführten Kugelkette (8) kämmt, die in zwei zueinander parallelen Führungskanälen (9, 10) geführt ist, die im Querschnitt gesehen einseitig offen sind, **dadurch gekennzeichnet sind, dass** sich die beiden Führungskanäle (9, 10) bei montierter Vorhangschiene (1) in derselben Horizontalebene erstrecken.

2. Streifenvorhang nach Anspruch 1, **dadurch gekennzeichnet, dass** die beiden Führungskanäle (9, 10) jeweils nach unten offen sind.

3. Streifenvorhang nach Anspruch 1 oder 2, **dadurch gekennzeichnet, dass** die beiden Führungskanäle (9, 10) an einer oberen Wandung (18) der Vorhangschiene (1) angeformt sind.

4. Streifenvorhang nach einem der Ansprüche 1 bis 3, **dadurch gekennzeichnet, dass** die beiden Führungskanäle (9, 10) im wesentlichen symmetrisch zu einer vertikalen Spiegelebene angeordnet sind.

5. Streifenvorhang nach Anspruch 4, **dadurch gekennzeichnet, dass** die Gleiter (2) in einem Führungsschlitz (15) geführt sind, der im wesentlichen zwischen zwei nach innen gerichteten Rändern (16) der Vorhangschiene (1) angeordnet ist.

6. Streifenvorhang nach einem der Ansprüche 1 bis 5, **dadurch gekennzeichnet, dass** die Höhe (H) der Vorhangschiene (1) wesentlich kleiner ist als die Breite (C) der Vorhangschiene (1).

7. Streifenvorhang nach einem der Ansprüche 1 bis 6, **dadurch gekennzeichnet, dass** die Vorhangschiene (1) in einer Kammer (20) zwei nach innen gerichtete Rippen (17) aufweist, die in einer Horizontalebene angeordnet sind und an denen Wellen (21) der Gleiter (2) verschieblich abgestützt sind.

8. Streifenvorhang nach einem der Ansprüche 1 bis 7, **dadurch gekennzeichnet, dass** die Vorhangschiene (1) zwei Endstükke (24, 25) aufweist, aus denen dieKugelkette (8) zu ihrer Betätigung nach unten herausführbar ist, derart, dass ein Wechsel der Betätigung von einem Ende zum anderen Ende (22, 23) durch Verschieben der Kugelkette (8) erfolgen kann.

9. Streifenvorhang nach Anspruch 8, **dadurch gekennzeichnet, dass** die beiden Endstücke 24, 25) gleich ausgebildet sind.

10. Streifenvorhang nach einem der Ansprüche 1 bis 9, **dadurch gekennzeichnet, dass** das herausgeführte Ende (8a) der Kugelkette (8) in einer senkrecht zur Längsrichtung der Vorhangschiene (1) verlaufenden Ebene liegt.
